# EUROPÄISCHE PATENTSCHRIFT

(11) **EP 0 759 003 B1**
(45) Veröffentlichungstag und Bekanntmachung des Hinweises auf die Patenterteilung: **02.06.1999**
(21) Anmeldenummer: 96911943.7
(22) Anmeldetag: 07.03.1996
(51) Int. Cl.: B65H 5/22

(54) **VORRICHTUNG UND VERFAHREN ZUM DRUCKEN VON MARKIERUNGEN AUF FLACHE SENDUNGEN**
METHOD AND DEVICE FOR PRINTING MARKINGS ON FLAT CONSIGNMENTS
DISPOSITIF ET PROCEDE PERMETTANT D'IMPRIMER DES MARQUES SUR DES ENVOIS PLATS

(30) Priorität: 09.03.1995 DE 19508180
(43) Veröffentlichungstag der Anmeldung: 26.02.1997
(73) Patentinhaber: SIEMENS AKTIENGESELLSCHAFT, 80333 München (DE)
(72) Erfinder: MOK, Josef, D-78465 Konstanz (DE); MÄRTIN, Uwe, D-78464 Konstanz (DE)
(86) Internationale Anmeldenummer: EP9600975
(87) Internationale Veröffentlichungsnummer: WO9628374

(56) Entgegenhaltungen:
- DE-A- 4 035 357
- US-A- 4 207 579
- US-A- 4 447 817

## Beschreibung

Die Erfindung betrifft eine Vorrichtung zum Drucken von Markierungen auf flache Sendungen nach dem Oberbegriff des Patentanspruchs 1.

Zum Entwerten von Briefmarken können mechanische Drucker eingesetzt werden, wobei allerdings das Stempel-Layout sehr eingeschränkt ist. Alternativ dazu besteht die Möglichkeit, berührungslose Drucksysteme, insbesondere Tintenstrahldrucker, zu verwenden, mit denen hohe Druckqualitäten erreichbar sind und eine freie Gestaltung des Stempel-Layouts möglich ist. Vorteilhaft bei diesem System ist der geringere Verschleiß gegenüber mechanischen Systemen. Attraktiv ist insbesondere die Verwendung von Drucksystemen mit einer freien Gestaltung des Stempel-Layouts, wenn auf der einen Seite einer Sendung Briefmarken entwertet und auf der gleichen oder der anderen Seite Werbung aufgedruckt werden soll. In einem solchen Fall können die Werbelogos von Sendung zu Sendung wechseln, damit je nach Bestimmungsort unterschiedliche Kundenkreise angesprochen werden können.

Um eine hohe Druckqualität zu erreichen, ist es bei Tintenstrahldruckern erforderlich, daß die Sendungen in einem vorgegebenen Abstand, z.B. von 0,5 mm möglichst ruhig an den Druckköpfen vorbeigeführt werden. Dabei ist von Bedeutung, daß die Sendungen mit einer mit der Steuerung der Druckköpfe synchronisierten vorgegebenen Geschwindigkeit gefördert werden. Insbesondere dann, wenn die Sendungsförderung über paarweise angeordnete Förderbänder erfolgt, zwischen denen die Sendungen reibschlüssig mitgezogen werden, besteht das Prblem, daß eine Differenzgeschwindigkeit zwischen den Förderbändern und den Sendungen entsteht. Eine solche Differenzgeschwindigkeit wirkt sich besonders nachteilig aus, wenn durch verschiedene Druckköpfe, die hintereinander angeordnet sind und zeitlich zueinander versetzt drucken, eine einheitliche Markierung auf die Sendungen aufgebracht werden soll.

Aus der US-A-4 207 579 ist eine Einrichtung zum Bedrucken von Blättern für die Reproduktion von Dokumenten bekannt, bei der die Blätter auf Transportriemen am Druckkopf vorbeigeführt werden. Die Transportriemen sind perforiert/besitzen Löcher und unter den Riemen auf der dem Druckkopf abgewandten Seite befindet sich eine Unterdruckeinrichtung, die durch die Löcher in den Transportriemen auf die zu bedruckenden Blätter einwirkt und diese an die Transportriemen zieht, so daß ein Verrutschen der Blätter auf den Transportriemen vermieden wird. Sollen mit dieser Einrichtung auch Sendungen mit unterschiedlicher Dicke bedruckt werden, so hat der Druckkopf unterschiedliche Abstände von der zu bedruckenden Oberfläche und ein aufgabengemäßes Druckbild könnte nicht gewährleistet werden.
In der US-A-4 447 817 ist eine Druckeinheit mit einem Transportmittel für zu bedruckende Blätter beschrieben, bei dem die Blätter ebenfalls mit Transportriemen transportiert werden. Damit ein rutschfreier Transport gesichert ist, befinden sich hinter den perforierten Transportriemen auf der dem Druckkopf abgewandten Riemenseite in Transportrichtung vor und hinter dem Druckkopf jeweils eine Unterdruckkammer. Der Unterdruck saugt die Blätter fest an die Riemen und verhindert damit ein Rutschen. Am Druckkopf befindet sich eine Kulisse mit Kanälen und Öffnungen, die an eine dritte Unterdruckkammer, die sich auf der Druckerseite befindet, angeschlossen sind.
Der Unterdruck in der Kulisse sorgt dafür, daß die zu bedruckenden Blätter im Druckbereich an der Kulisse anliegen und somit immer ein definierter Abstand zu den Druckdrüsen gewährleistet ist. Nachteilig hierbei ist die Notwendigkeit von drei Unterdruckkammern sowie die Nichtbedruckbarkeit von Sendungen mit einem relativ großen Dickenspektrum, da nur ein geringer Spalt am Druckkopf für das zu bedruckende Material vorhanden ist. Beide bekannten Druckeinrichtungen sind auch nicht geeignet, in hoher Geschwindigkeit an den Druckköpfen vorbeibewegte Sendungen zu bedrucken.

Aufgabe der vorliegenden Erfindung ist es daher, eine Vorrichtung zu schaffen, mit der zu bedruckende Sendungen unterschiedlicher Dicke sicher mit gleichmäßiger Geschwindigkeit und mit vorgegebenem Abstand aufwandsarm an den Druckköpfen vorbeitransportiert werden.

Diese Aufgabe wird erfindungsgemäß durch die Merkmale des Patentanspruchs 1 gelöst. Vorteilhafte Ausführungen der Erfindung sind den Unteransprüchen sowie der Beschreibung und den Zeichnungen zu entnehmen.

Die zur Erläuterung der Erfindung verwendeten Zeichnungen zeigen in
- FIG 1: ein Beispiel eines zeitlich korrekt ausgeführten und eines nicht korrekt ausgeführten Druckes durch zwei zeitlich versetzt druckende Druckköpfe
- FIG 2: eine Obenansicht einer erfindungsgemäßen Vorrichtung
- FIG 3: eine Seitenansicht einer erfindungsgemäßen Vorrichtung
- FIG 4: eine Detaildarstellung der Öffnungszeit bei einer dicken Sendung
- FIG 5: eine Ausführungsform einer Saugdruckeinstellvorrichtung zur Konstanthaltung der Normalkraft auf die Sendung.

Die FIG 1 zeigt die Unterschiede zwischen zeitlich korrekt und zeitlich nicht korrekt ausgeführten Drucken durch zwei zeitlich versetzt druckende Druckköpfe. Letzterer zeigt eine Versetzung der beiden Druckbilder gegeneinander. Bei ansonsten korrekter Ansteuerung der Druckköpfe entsteht eine solche Versetzung, wenn zwischen Sendung und den zum Transport verwendeten Förderbändern Schlupf entstanden war.

Die FIG 2 und 3 zeigen eine bevorzugte Ausführungsform einer erfindungsgemäßen Vorrichtung in Oben- bzw. Seitenansicht. Hierbei ist eine Kulisse 1 so angeordnet, daß die zwischen einem paarweise angeordneten Deckband 2 und gelochtem Transportband 4 geförderte Sendung 3 in einem vorgegebenen Abstand an Druckköpfen 8 vorbeigeführt wird. Die Druckstation 8a weist neben den in diesem Ausführungsbeispiel dargestellten zwei Druckköpfen 8 noch Tintenbehälter 7 sowie ein Tintenzuführsystem und eine Reinigungspumpe auf, die jedoch im folgenden nicht genauer dargestellt werden. Die Druckstationen 8a werden von einem Elektronikmagazin gesteuert. Vorzugsweise werden zwei Druckstationen 8a eingesetzt, wobei jede Station eine Seite einer Sendung bedruckt. Zur Steuerung des Druckbeginns wird eine Lichtschranke 10 eingesetzt. Eine einlaufende Sendung 3 löst über diese Lichtschranke 10 das Signal zum Drucken aus. Dabei beginnt zuerst der erste Druckkopf 8 zu drucken. Zeitlich versetzt beginnt der zweite Druckkopf 8 zu drucken. Die Druckbeginne müssen dabei so aufeinander abgestimmt sein, daß ein einheitliches Bild erzeugt wird. Die Steuerung des Druckvorganges wird vorzugsweise mit einem Taktgeber synchronisiert, der vom Transportband 4 angetrieben wird. Dabei wird die Entfernung der Lichtschranke 10 zum ersten Druckkopf 8 bzw. zum zweiten Druckkopf 8 in eine Anzahl von Takten umgesetzt. Der Beginn des Druckens setzt ein, wenn die entsprechende Anzahl Takte erreicht ist, dies entspricht wiederum einem bestimmten Weg. Der Druckvorgang selbst wird direkt durch den Taktgeber gesteuert. Da die Steuerung des Druckens wegabhängig erfolgt, ist es unerheblich, welche Geschwindigkeit die Sendungen haben. Vorzugsweise sind die Druckköpfe 8 als Tintenstrahldrucker ausgeführt. Dabei sitzt in den Druckköpfen 8 eine Pixelplatte, in der Düsen 11 so angeordnet sind, daß eine vorgegebene Anzahl von diesen jeweils einen Pixel auf der Druckvorlage erzeugen.

Bevorzugt wird eine lineare Anordnung von Düsen 11 verwendet, obwohl auch Matrix- oder andere Anordnungen möglich sind. Für den Druck eines einheitlichen Bildes durch zwei Druckköpfe 8 werden diese räumlich entsprechend senkrecht versetzt und unter einem vorgegebenen Winkel Â angeordnet. Der Abstand von der Lichtschranke 10 zu den jeweiligen ersten Düsen 11 des jeweiligen Druckkopfes 8 wird einem elektronischen Rechner als Delay angegeben. Der Rechner wandelt die Strecke in Takte um. Durch eine Änderung des Delays kann der Druckbeginn der Köpfe jeweils justiert werden.

Deckband 2 und gelochtes Transportband 4 laufen über Rollen 12, zwischen denen die Vorrichtung angeordnet ist. Die Rollen 12 bewirken ein Schließen der Aufspreizung zwischen Deckband 2 und gelochtem Transportband 4.

Zwischen den Förderbändern, gemäß FIG 2 und 3, dem Deckband 2 und Transportband 4, besteht eine Sendungshaltekraft, die abhängig ist von dem Reibkoeffizienten µ und der Normalkraft FN. Diese Normalkraft setzt sich üblicherweise aus zwei Teilen zusammen, der Normalkraft infolge der Dehnung der Transportbänder FN₁ und infolge der Vorspannung der Bänder FN₂. Das gilt:${\text{FR = J · µ (FN}}_{\text{1}} {\text{+ FN}}_{\text{2}} \text{).}$

Der Faktor J beschreibt die Anzahl der Reibflächenpaare, J = 2. Die Größe der Normalkraft wird durch die Aufspreizung der Förderbänder durch die Sendung 3 bestimmt. Die Aufspreizung führt zu einer Dehnung der Bänder. Vor und hinter der Sendung 3 wird die Aufspreizung der Förderbänder durch die Rollen 12 geschlossen. Zusätzlich ist die Größe der durch die Aufspreizung anstehenden Normalkraft durch den Abstand dieser beiden Rollen bestimmt. Da die Vorrichtung zum Drucken zwischen den Rollen 12 angeordnet ist, ist der Abstand der Rollen nicht groß genug, um eine schlupfreiche Sendungsführung zu gewährleisten.

FIG 2 und 3 zeigen eine im wesentlichen im Bereich der Druckköpfe 8 angeordnete, als Saugwanne realisierte Unterdruckvorrichtung 5. Vorzugsweise erstreckt sich diese Saugwanne linear bis in den Bereich der Rollen 12 beidseitig zur Druckstation 6, die zwischen den Rollen 12 angeordnet ist.

Die Saugwanne weist eine Öffnung auf, die den Förderbändern, dem Deckband 2 und dem gelochten Transportband 4 angepaßt ist, so daß die Sendungen 3 von dem Unterdruck gegen das Transportband 4 gedrückt werden. Dies wird dadurch ermöglicht, daß das Transportband 4 an der Kulisse anliegt, die über die Saugwanne läuft. Vorzugsweise ist die Öffnung als Lochblech ausgeführt.

Um eine möglichst lange Führung der Sendung 3 zu gewährleisten, erstreckt sich die Saugwanne länger als die Kulisse. Die Öffnung der Unterdruckvorrichtung 5, d.h. im wesentlichen die Saugwanne, ist derartig an Deckband 2 und Transportband 4 angepaßt, daß Sendungen 3 zwar von dem Unterdruck gegen das gelochte Transportband 4 gedrückt werden, daß jedoch, wenn keine Sendung 3 vor der Unterdruckvorrichtung 5 steht, ein Verschluß der Löcher des gelochten Transportbandes erfolgt.

Durch die Unterdruckvorrichtung 5 wird eine Erhöhung der Normalkraft auf die Sendungen erreicht, da die Sendungen durch das über die Kulisse laufende Transportband angesaugt werden. Die Treibkraft wird daher zu${\text{FR = J · µ · (FN}}_{\text{1}} {\text{+ FN}}_{\text{2}} \text{+ FS),}$ wobei FS die durch die Unterdruckvorrichtung 5 erzeugte Normalkraft bezeichnet. Die Größe der zusätzlichen Normalkraft liegt mindestens um einen Faktor 10 höher als je durch die Förderbänder allein erreichten Kräfte.

In FIG 4 ist eine Situation gezeigt, bei der zwischen dem gelochten Transportband 4 und dem Deckband 2 eine dickere Sendung 3 beigeklemmt ist. Bei ordnungsgemäßem Betrieb wird die Öffnung der Saugwanne durch die Sendung 3 und das Deckband 2 geschlossen. Ist jedoch eine dicke Sendung 3 zwischen die Förderbänder geklemmt, kann vor und hinter der Sendung 3 ein Öffnungskeil 18 entstehen. In diesem Fall kann das Deckband 2 den Öffnungskeil 18 nicht schließen, wodurch Löcher des Transportbandes 4 nicht abgedeckt werden. Dadurch entsteht eine Leckage, die zum Absenken des Drucks führt.

FIG 5 zeigt schematisch eine Saugdruckeinstellvorrichtung zum Anschluß an die Saugkammer. An einer Pumpe 20 wird ein Unterdruck erzeugt, der durch ein Unterdruckventil 21 konstant gehalten wird. Ist ein bestimmter Unterdruck erreicht, so öffnet das Unterdruckventil 21 und Luft wird über einen Bypass 22 angesaugt. Der Unterdruck bleibt konstant. Bricht durch Leckage der Druck zusammen, wird der Bypass 22 geschlossen. Da ein großer Volumenstrom gefördert wird, sind nur geringe Druckschwankungen vorhanden.

Um eine einheitlich gute Druckqualität zu erreichen, ist zusätzlich zu den bereits erwähnten Förderbändern ein Rundriemen 9 vorgesehen, um die Sendungen im unteren Teil zusätzlich an die Kulisse 1 zu drücken. Dies ist insbesondere sinnvoll, wenn wie in FIG 3 ersichtlich, die Förderbänder 2 und 4 über den Druckköpfen 8 liegen. Durch den Rundriemen 9 wird eine zusätzliche Beruhigung der Sendung und eine höhere Druckqualität erreicht. Vorzugsweise ist der Rundriemen 9 mit dem Transportband 4 gekoppelt.

## Patentansprüche

1. Vorrichtung zum Drucken von Markierungen auf flachen Sendungen (3) mit einer oder mehreren Druckstationen (8a), die jeweils mindestens einen Druckkopf (8) aufweisen, bei der die Sendungen (3) einzeln an den Druckstationen (8a) mittels einer Fördereinrichtung mit gelochtem Transportband (4) vorbeitransportiert und dabei an einer parallel zu den Druckflächen der Druckköpfe (8) angeordneten Kulisse (1) geführt werden, und bei der in der jeweiligen Druckstation (8a) eine Unterdruckvorrichtung (5) hinter dem gelochten Transportband (4) angeordnet ist, durch die mittels Unterdruck eine Normalkraft auf die Sendungen im wesentlichen senkrecht zur Förderrichtung der Sendungen ausgeübt wird, dadurch gekennzeichnet, daß
- die Fördereinrichtung neben dem gelochten Transportband (4) noch ein Deckband (2) enthält, die paarweise angeordnet sind und zwischen denen die Sendungen (3) reibschlüssig mitgezogen werden,
- sich die Unterdruckvorrichtung (5), die Kulisse (1) und die Druckköpfe (8) auf der dem gelochten Transportband (4) zugewandten Seite befinden,
- sich die Fördereinrichtung und die dahinter angeordnete Unterdruckvorrichtung (5) in Transportrichtung seitlich von den Druckköpfen (8) befinden,
- die Öffnung der Unterdruckvorrichtung (5) an die Breite des Lochbereiches des Transportbandes (4) angepaßt ist.

2. Vorrichtung nach Anspruch 1, wobei das Deckband (2) ein die Transportbandlöcher abdeckende Breite aufweist, so daß ein Verschluß der Löcher des Transportbandes (4) durch das Deckband (2) erfolgt, wenn sich keine Sendung (3) vor der Unterdruckvorrichtung (5) befindet.

3. Vorrichtung nach einem der Ansprüche 1 bis 2, wobei im Bereich jeder Druckstation (8a) die Kulisse (1) derart angeordnet ist, daß die jeweils zu bedruckende Oberfläche der Sendungen (3) einen vorgegebenen Abstand von den Druckköpfen (8) hat.

4. Vorrichtung nach einem der Ansprüche 1 bis 3, wobei eine Saugdruckeinstellvorrichtung vorgesehen ist, um die Normalkraft konstant zu halten.

5. Vorrichtung nach einem der Ansprüche 1 bis 4, wobei als Druckköpfe (8) Tintenstrahldrucker vorgesehen sind.

6. Vorrichtung nach Anspruch 5, wobei die Druckköpfe (8) jeweils unter einem vorgegebenen Winkel α zur Transportrichtung angeordnet sind.

7. Vorrichtung nach einem der vorhergehenden Ansprüche, wobei jede Druckstation (8a) mindestens zwei in Transportrichtung hintereinander angeordnete Druckköpfe (8) aufweist, die jeweils zeitlich versetzt drucken.

8. Vorrichtung nach Anspruch 7, wobei die Druckköpfe (8) derart zeitlich versetzt drucken, daß eine einheitliche Markierung gedruckt wird.

9. Druckvorrichtung zum Drucken von Markierungen auf flachen Sendungen, wobei mindestens zwei Vorrichtungen nach einem der Ansprüche 1 bis 8 vorgesehen sind und eine dieser Vorrichtungen für das Bedrucken jeweils einer Seite der Sendungen (3) vorgesehen ist.

## Claims

1. Apparatus for printing markings on flat items of mail (3), having one or more printing stations (8a) which have at least one printing head (8), in the case of which the items of mail (3) are individually transported past the printing stations (8a), by means of a conveying device with a perforated transporting belt (4), and in the process are guided on a guide (1) arranged parallel to the printing surfaces of the printing heads (8), and in the case of which, in the respective printing station (8a), a negative-pressure device (5) is arranged behind the perforated transporting belt (4) and, by means of negative pressure, exerts a normal force on the items of mail essentially perpendicularly with respect to the conveying direction of said items of mail, characterized in that
- in addition to the perforated transporting belt (4), the conveying device also contains a cover belt (2), the two belts being paired together and drawing along the items of mail (3) in a frictionally locking manner between them,
- the negative-pressure device (5), the guide (1) and the printing heads (8) are located on the side directed towards the perforated transporting belt (4),
- the conveying device and the negative-pressure device (5) arranged behind it are located to the side of the printing heads (8) in the transporting direction,
- the opening of the negative-pressure device (5) is adapted to the width of the perforation region of the transporting belt (4).

2. Apparatus according to Claim 1, it being the case that the cover belt (2) is of a width which covers the transporting-belt perforations, with the result that the cover belt (2) closes the perforations of the transporting belt (4) when there is no item of mail (3) located in front of the negative-pressure device (5).

3. Apparatus according to one of Claims 1 and 2, it being the case that, in the region of each printing station (8a), the guide (1) is arranged such that the surface of the items of mail (3) which is to be printed in each case is spaced apart from the printing heads (8) by a predetermined distance.

4. Apparatus according to one of Claims 1 to 3, it being the case that a suction-pressure-setting device is provided in order to keep the normal force constant.

5. Apparatus according to one of Claims 1 to 4, it being the case that ink jet printers are provided as the printing heads (8).

6. Apparatus according to Claim 5, it being the case that the printing heads (8) are each arranged at a predetermined angle α with respect to the transporting direction.

7. Apparatus according to one of the preceding claims, it being the case that each printing station (8a) has at least two printing heads (8), which are arranged one behind the other in the transporting direction and each print at discrete points in time.

8. Apparatus according to Claim 7, it being the case that the printing heads (8) print at discrete points in time such that a coherent marking is printed.

9. Printing apparatus for printing markings on flat items of mail, it being the case that at least two apparatuses according to one of Claims 1 to 8 are provided and one of these apparatuses is provided for printing in each case one side of the items of mail (3).

## Revendications

1. Dispositif pour imprimer des signes sur des envois (3) plats, qui comporte un ou plusieurs postes (8a) d'impression, qui comportent chacun au moins une tête (8) d'impression, et dans lequel les envois (3) sont convoyés individuellement devant les postes (8a) d'impression au moyen d'un dispositif de convoyage à bande (4) de transport perforée et en même temps guidés sur une coulisse (1) montée parallèlement aux surfaces d'impression des têtes (8) d'impression et dans lequel il est monté dans le poste (8a) d'impression associé, derrière la bande (4) de transport perforée, un dispositif (5) pour créer une dépression par lequel une force normale est, au moyen de la dépression, exercée sur les envois, sensiblement perpendiculairement à la direction de convoyage des envois, caractérisé en ce que
- le dispositif de convoyage comprend, outre la bande (4) de transport perforée, de plus une bande (2) de recouvrement, ces deux bandes étant montées par paires et les envois (3) étant entraînés par friction entre elles,
- le dispositif (5) pour créer une dépression, la coulisse (1) et les têtes (8) d'impression se trouvent du côté tourné vers la bande (4) de transport perforée,
- le dispositif de convoyage et le dispositif (5) pour créer une dépression monté en aval se trouvent latéralement aux têtes (8) d'impression dans la direction de transport,
- l'ouverture du dispositif (5) pour créer une dépression est adaptée à la largeur de la zone perforée de la bande (4) de transport.

2. Dispositif suivant la revendication 1, la bande (2) de recouvrement ayant une largeur recouvrant les trous de la bande de transport, si bien qu'il s'effectue une fermeture des trous de la bande (4) de transport par la bande (2) de recouvrement s'il ne se trouve pas d'envoi (3) devant le dispositif (5) pour créer une dépression.

3. Dispositif suivant l'une des revendications 1 à 2, la coulisse (1) étant montée dans la zone de chaque poste (8a) d'impression de telle manière que la surface à imprimer des envois (3) a une distance prescrite aux têtes (8) d'impression.

4. Dispositif suivant l'une des revendications 1 à 3, un dispositif de réglage de la pression d'aspiration étant prévu pour maintenir constante la force normale.

5. Dispositif suivant l'une des revendications 1 à 4, des imprimantes à jet d'encre étant prévues comme têtes (8) d'impression.

6. Dispositif suivant la revendication 5, les têtes (8) d'impression étant montées chacune en faisant un angle α prescrit par rapport à la direction de transport.

7. Dispositif suivant l'une des revendications précédentes, chaque poste (8a) d'impression comportant au moins deux têtes (8) d'impression, montées l'une derrière l'autre dans la direction de transport, qui impriment de manière décalée dans le temps.

8. Dispositif suivant la revendication 7, les têtes (8) d'impression étant décalées dans le temps de telle manière qu'un signe unitaire est imprimé.

9. Dispositif d'impression pour imprimer des signes sur des envois plats, au moins deux dispositifs suivant l'une des revendications 1 à 8 étant prévus et l'un de ces dispositifs étant prévu pour imprimer chaque fois un seul côté des envois (3).
